# EUROPÄISCHE PATENTSCHRIFT

(11) **EP 2 377 803 B1**
(45) Veröffentlichungstag und Bekanntmachung des Hinweises auf die Patenterteilung: **14.11.2012**
(21) Anmeldenummer: 11003005.3
(22) Anmeldetag: 11.04.2011
(51) Int. Cl.: B66C 23/68

(54) **Ladekran mit Seilführungsvorrichtung**
Loading crane with rope guidance device
Grue de chargement dotée d'un dispositif de guidage de corde

(30) Priorität: 14.04.2010 AT 23810 U
(43) Veröffentlichungstag der Anmeldung: 19.10.2011
(73) Patentinhaber: Palfinger AG, 5020 Salzburg (AT)
(72) Erfinder: Wimmer, Eckhard, 5400 Hallein (AT)
(74) Vertreter: Torggler, Paul Norbert

(56) Entgegenhaltungen:
- EP-A1- 1 477 450

## Beschreibung

Die Erfindung betrifft einen Ladekran - insbesondere Fahrzeugkran, mit einem ersten Kranarm und zumindest einem zweiten Kranarm und einem Kniehebel, wobei der erste Kranarm und der zweite Kranarm über je ein Verbindungselement - insbesondere je einen Bolzen - mit dem Kniehebel schwenkbar verbunden sind und einer Seilführungsvorrichtung mit zumindest zwei Seilführungsrollen, wobei die Seilführungsrollen an den beiden Kranarmen angeordnet sind.

Ladekräne mit einer Seilführungsvorrichtung mit mehreren Seilführungsrollen an den Kranarmen sind bereits in einer Vielzahl aus dem Stand der Technik bekannt, wie z.B aus der EP 1 477 450 A.

Aufgabe der Erfindung ist es, einen gegenüber dem Stand der Technik verbesserten Ladekran anzugeben.

Dies wird beim erfindungsgemäßen Ladekran durch das Kennzeichen des Anspruchs 1 gelöst.

Dadurch, dass die Seilführungsrollen versetzt zu den Verbindungselementen am Kniehebel ausgebildet sind, kommt es zu dem positiven Effekt, dass bei einem Überstrecken der beiden Kranarme die Seilführungsrollen in der Endstellung nicht wie bisher miteinander kollidieren, wenn die Seilführungsrollen direkt an den Verbindungselementen des Kniehebels angeordnet sind.

Weitere vorteilhafte Ausführungsformen der Erfindung sind in den abhängigen Ansprüchen definiert.

Als besonders vorteilhaft hat es sich herausgestellt, wenn eine Seilfahrungsrolle an einem Verbindungselement - vorzugsweise an einem Bolzen - ausgebildet ist.

Gemäß einem bevorzugten Ausführungsbeispiel kann vorgesehen sein, dass der Ladekran ein Seil aufweist, wobei das Seil über die Seilführungsrollen der Seilführungsvorrichtung verläuft und in einer ersten Endstellung des Ladekrans - bei der die beiden Kranarme im Wesentlichen parallel zueinander angeordnet sind - das Seil unmittelbar an beiden Seilführungsrollen angeordnet ist. Somit ist das Seil nicht von den Seilrollen abgehoben und muss deshalb auch nicht beim Übergang in die Betriebsstellung der beiden Kranarme zur Seilrolle hingeführt werden. Dadurch ist somit vorteilhafterweise eine Vorrichtung, welche das Seil zu den Seilrollen führt, nicht notwendig.

Weiters kann bevorzugt vorgesehen sein, dass in allen Schwenkstellungen der beiden Kranarme des Ladekrans zueinander das Seil unmittelbar an beiden Seilführungsrollen angeordnet ist. Somit ist in keinen Stellungen der beiden Kranarme zueinander eine Seilführungsvorrichtung für das Seil zu den Seilführungsrollen hin notwendig.

Als besonders vorteilhaft hat es sich erwiesen, wenn in einer zweiten Endstellung des Ladekrans - bei der die beiden Kranarme überstreckt zueinander angeordnet sind - die beiden Seilführungsrollen voneinander beabstandet sind. Dadurch wird eine Kollision der beiden Seilführungsrollen vermieden.

Besonders bevorzugt kann vorgesehen sein, dass der Ladekran einen Antrieb zum Verschwenken der beiden Kranarme aufweist, wobei der Antrieb als Linearantrieb ausgebildet ist und am Kniehebel angeordnet ist. Linearantriebe sind kostengünstig herzustellen und die Drehmomentübertragung am Kniehebel ist besonders effektiv.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine Seitenansicht eines Ladekrans mit Seilführungsvorrichtung am Kniehebel,
- Fig. 2: eine perspektivische Darstellung eines Teiles des Kniehebels mit Seilführungsrolle,
- Fig. 3: eine perspektivische Ansicht der Seilführungsvorrichtung eines Ladekrans mit überstreckt angeordneten Kranarmen und
- Fig. 4: eine perspektivische Ansicht einer Seilführungsvorrichtung eines Ladekrans mit eingeklappten Kranarmen.
Figur 1 zeigt einen Fahrzeugkran 100 mit einem ersten Kranarm 101, welcher als Hubarm ausgebildet ist, und einem zweiten Kranarm 102, welcher als Knickarm ausgebildet ist. Der Hubarm 101 ist dabei gelenkig über den Kniehebel 1 mit dem Knickarm 102 verbunden. Am Kniehebel 1 ist die Seilführungsvorrichtung 10 ausgebildet, welche die zwei Seifführungsrollen 11 und 12 aufweist. Dabei ist die eine Seilführungsrolle 11 am ersten Hebel 21 des Kniehebels 1 angeordnet und die zweite Seilführungsrolle 12 am zweiten Hebel 31 des Kniehebels 1 angeordnet. Über die beiden Seilführungsrollen 11 und 12 verläuft das Seil 13.

Der Kniehebel 1 ist einerseits über das Verbindungselement 2 mit dem Hubarm 101 verbunden und andererseits über das Verbindungselement 3 mit dem Knickarm 102 verbunden.

Die Seilführungsrolle 12 ist am Verbindungselement 3 angeordnet, hingegen ist die Seilführungsrolle 11 versetzt zum Verbindungselement 2 angeordnet. Dies führt zu dem positiven Effekt, dass sich die beiden Seilführungsrollen 11 und 12 bei einer Überstreckung der beiden Kranarme 101 und 102 nicht berühren (siehe dazu Figurenbeschreibung zur Figur 3). Bewegt werden die beiden Kranarme 101 und 102 über den Linearantrieb 105, welcher in diesem Ausführungsbeispiel einerseits am Knickarm 102 und andererseits am Kniehebel 1 angeordnet ist.

Figur 2 zeigt eine perspektivische Ansicht des Hebels 21 des Kniehebels 1 und der daran angeordneten Seilführungsrolle 11. Die Seilführungsrolle 11 ist dabei über das Verbindungselement 23 mit dem Möbel 21 verbunden. Wie aus dieser Figur 2 gut ersichtlich ist, ist das Verbindungselement 23 nicht an der Bohrung 22 des Hebels 21 ausgebildet, sondern zu dieser Bohrung 22 - in der das hier nicht dargestellte Verbindungselement 2 angeordnet ist - distanziert.

Figur 3 zeigt eine perspektivische Darstellung der beiden Kranarme 101 und 102 im überstreckten Zustand. Eine derartige Überstreckung wäre bei zum Stand der Technik gehörenden Ladekränen nicht möglich, da sich die Seilführungsrollen berühren täten, wenn diese an den Verbindungselementen 2 und 3 ausgebildet wären.

Hingegen ist die Seilführungsvorrichtung 10 in diesem Ausführungsbeispiel so ausgebildet, dass die Seilführungsrolle 11 versetzt zu dem Verbindungselement 2 des Kniehebels 1 und des Kranarmes 101 angeordnet ist. Dadurch ist eine Überstreckung der beiden Kranarme 101 und 102 zueinander erzielbar, da sich somit die beiden Seilführungsrollen 11 und 12 nicht mehr berühren können.

Die Seilführungsrolle 12 ist dabei am Verbindungselement 3 - genau genommen dem Bolzen 3 - ausgebildet. Das Verbindungselement 3 verbindet den Hebel 31 des Kniehebels 1 mit dem Knickarm 102 des Ladekrans 100. Das Verbindungselement 2 - in diesem Ausführungsbeispiel ebenfalls als Bolzen 2 ausgebildet - verbindet den Hebel 21 des Kniehebels 1 mit dem Hubarm 101 des Ladekrans 100.

In dieser Endstellung des Ladekrans 100 sind die beiden Kranarme 101 und 102 zueinander überstreckt angeordnet und die beiden Seilführungsrollen 11 und 12 voneinander beabstandet.

Figur 4 zeigt die beiden Kranarme 101 und 102 in einer weiteren Endstellung des Ladekrans 100, bei der die beiden Kranarme 101 und 102 im Wesentlichen parallel zueinander angeordnet sind.

Die Seilführungsrolle 11 ist dabei - wie bereits erwähnt - versetzt zum Verbindungselement 2 am Hebel 21 des Kniehebels 1 angeordnet.

Hier tritt nun der positive Effekt zutage, dass das über die Seilführungsvorrichtung 10 verlaufende Seil 13 auch in dieser Endstellung des Ladekrans 100 unmittelbar Kontakt mit den beiden Seilführungsrollen 11 und 12 aufweist. Somit wird keine zusätzliche Seilführungsvorrichtung benötigt, die das Seil 13 an die beiden Seilführungsrollen 11 und 12 heranführen müsste, wenn sich die beiden Kranarme 101 und 102 wieder auseinanderklappen.

Durch diese versetzte Anordnung der beiden Seilführungsrollen 11 und 12 der Seifführungsvorrichtung 10 am Kniehebel 1 wird es weiters ermöglicht, dass das Seil 13 in allen Schwenkstellungen der beiden Kranarme 101 und 102 des Ladekrans 100 unmittelbar an den beiden Seilführungsrollen 11 und 12 anliegt.

Wenn auch die Erfindung anhand des gezeigten Ausführungsbeispiels beschrieben wurde, versteht es sich von selbst, dass der Anmeldungsgegenstand nicht auf dieses Ausführungsbeispiel beschränkt ist. Vielmehr versteht es sich von selbst, dass Maßnahmen und Abwandlungen, die dazu dienen, den Erfindungsgedanken umzusetzen, durchaus denkbar und erwünscht sind.

## Patentansprüche

1. Ladekran (100) - insbesondere Fahrzeugkran, mit:
- einem ersten Kranarm (101) und zumindest einem zweiten Kranarm (102),
- einem Kniehebel (1), wobei der erste Kranarm (101) und der zweite Kranarm (102) über je ein Verbindungselement (2, 3) - insbesondere je einen Bolzen - mit dem Kniehebel (1) schwenkbar verbunden sind und
- einer Seilführungsvorrichtung (10) mit zumindest zwei Seilführungsrollen (11, 12), wobei die Seilführungsrollen (11, 12) an den beiden Kranarmen (101, 102) angeordnet sind,
**dadurch gekennzeichnet, dass** die Seilführungsrollen (11, 12) am Kniehebel (1) ausgebildet sind und zumindest eine Seilführungsrolle (11) versetzt zu den Verbindungselementen (2, 3) angeordnet ist.

2. Ladekran nach Anspruch 1, **dadurch gekennzeichnet, dass** eine Seilführungsrolle (12) an einem Verbindungselement (3) - vorzugsweise an einem Bolzen - ausgebildet ist.

3. Ladekran nach Anspruch 1 oder 2, **dadurch gekennzeichnet, dass** der Ladekran (100) ein Seil (13) aufweist, wobei das Seil (13) über die Seilführungsrollen (11, 12) der Seilführungsvorrichtung (10) verläuft und in einer ersten Endstellung des Ladekrans (100) - bei der die beiden Kranarme (101, 102) im Wesentlichen parallel zueinander angeordnet sind - das Seil (13) unmittelbar an beiden Seilführungsrollen (11, 12) angeordnet ist.

4. Ladekran nach Anspruch 3, **dadurch gekennzeichnet, dass** in allen Schwenkstellungen der beiden Kranarme (101, 102) des Ladekrans (100) zueinander das Seil (13) unmittelbar an beiden Seilführungsrollen (11, 12) angeordnet ist.

5. Ladekran nach einem der Ansprüche 1 bis 4, **dadurch gekennzeichnet, dass** in einer zweiten Endstellung des Ladekrans (100) - bei der die beiden Kranarme (101, 102) überstreckt zueinander angeordnet sind - die beiden Seilführungsrollen (11, 12) voneinander beabstandet sind.

6. Ladekran nach Anspruch 1 bis 5, **dadurch gekennzeichnet, dass** der Ladekran (100) einen Antrieb (105) zum Verschwenken der beiden Kranarme (101, 102) aufweiset, wobei der Antrieb (105) als Linearantrieb ausgebildet ist und am Kniehebel (1) angeordnet ist.

## Claims

1. Loader crane (100) - in particular mobile crane, with:
- a first crane arm (101) and at least one second crane arm (102),
- a knuckle joint (1), wherein the first crane arm (101) and the second crane arm (102) are swivellably connected via a connecting element (2, 3) in each case - in particular a pin in each case - to the knuckle joint (1) and
- a cable guide device (10) with at least two cable guide rollers (11, 12), wherein the cable guide rollers (11, 12) are arranged on the two crane arms (101, 102),
**characterized in that** the cable guide rollers (11, 12) are formed on the knuckle joint (1) and at least one cable guide roller (11) is arranged offset relative to the connecting elements (2, 3).

2. Loader crane according to claim 1, **characterized in that** a cable guide roller (12) is formed on a connecting element (3) - preferably on a pin.

3. Loader crane according to claim 1 or 2, **characterized in that** the loader crane (100) has a cable (13), wherein the cable (13) runs over the cable guide rollers (11, 12) of the cable guide device (10) and in a first end position of the loader crane (100) - in which the two crane arms (101, 102) are arranged substantially parallel to each other - the cable (13) is arranged directly on both cable guide rollers (11, 12).

4. Loader crane according to claim 3, **characterized in that** in all swivel positions of the two crane arms (101, 102) of the loader crane (100) relative to each other the cable (13) is arranged directly on both cable guide rollers (11, 12).

5. Loader crane according to one of claims 1 to 4, **characterized in that** in a second end position of the loader crane (100) - in which the two crane arms (101, 102) are arranged extended relative to each other-the two cable guide rollers (11, 12) are at a distance from each other.

6. Loader crane according to claim 1 to 5, **characterized in that** the loader crane (100) has a drive (105) for pivoting the two crane arms (101, 102), wherein the drive (105) is formed as a linear drive and is arranged on the knuckle joint (1).

## Revendications

1. Grue de chargement (100) - et plus particulièrement grue mobile, comportant :
- une première flèche de grue (101) et au moins une deuxième flèche de grue (102),
- une genouillère (1), la première flèche de grue (101) et la deuxième flèche de grue (102) étant respectivement reliées à la genouillère (1) par un élément de connexion (2, 3) - en particulier par un axe - de manière à pouvoir pivoter, et
- un dispositif de guidage de câble (10) comprenant au moins deux poulies de guidage de câble (11, 12), lesdites poulies de guidage de câble (11, 12) étant disposées sur les deux flèches de grue (101, 102),
**caractérisée en ce que** les poulies de guidage de câble (11, 12) sont réalisées contre la genouillère (1) et **en ce qu'**au moins une poulie de guidage de câble (11) est disposée en décalage par rapport aux éléments de connexion (2, 3).

2. Grue de chargement selon la revendication 1, **caractérisée en ce qu'**une poulie de guidage de câble (12) est réalisée sur un élément de connexion (3) - de préférence sur un axe.

3. Grue de chargement selon la revendication 1 ou la revendication 2, **caractérisée en ce que** ladite grue de chargement (100) est pourvue d'un câble (13), ledit câble (13) traversant passant par les poulies de guidage de câble (11, 12) du dispositif de guidage de câble (10), et **en ce que**, dans une première position finale de la grue de chargement (100) - où les deux flèches de grue (101, 102) sont sensiblement parallèles l'une à l'autre - le câble (13) est disposé directement sur les deux poulies de guidage de câble (11, 12).

4. Grue de chargement selon la revendication 3, **caractérisée en ce que** dans toutes les positions de pivotement des deux flèches de grue (101, 102) de la grue de chargement (100) l'une par rapport à l'autre, le câble (13) est disposé directement sur les deux poulies de guidage de câble (11, 12).

5. Grue de chargement selon l'une des revendications 1 à 4, **caractérisée en ce que** dans une deuxième position finale de la grue de chargement (100) - où les deux flèches de grue (101, 102) sont disposées en extension l'une par rapport à l'autre - les deux poulies de guidage de câble (11, 12) sont espacées l'une de l'autre.

6. Grue de chargement selon les revendications 1 à 5, **caractérisée en ce que** ladite grue de chargement (100) comporte un entraînement (105) pour le pivotement des deux flèches de grue (101, 102), ledit entraînement (105) étant réalisé comme entraînement linéaire et étant disposé contre la genouillère (1).
